# FASCICULE DE BREVET EUROPEEN

(11) **EP 2 056 397 B1**
(45) Date de publication et mention de la délivrance du brevet: **20.04.2011**
(21) Numéro de dépôt: 08290984.7
(22) Date de dépôt: 20.10.2008
(51) Int. Cl.: H01Q 1/24, H01Q 21/28

(54) **Dispositif pour permettre à un appareil portable de recevoir et/ou d'émettre des signaux radiofréquences et système associé**
Vorrichtung, die es einem tragbaren Gerät erlaubt, Funksignale zu empfangen und/oder auszusenden und entsprechendes System
Device allowing a portable device to receive and/or transmit radio signals and associated system

(30) Priorité: 31.10.2007 FR 0707684
(43) Date de publication de la demande: 06.05.2009
(73) Titulaire: Archos, 91430 Igny (FR)
(72) Inventeur: Crohas, Henri, 91370 Verrières-le-Buisson (FR)
(74) Mandataire: Pontet, Bernard

(56) Documents cités:
- EP-A- 0 833 455
- EP-A- 1 608 085
- GB-A- 2 309 830
- US-A1- 2003 197 657

## Description

### Domaine :

Accessoire pour des appareils électroniques portables numériques qui comprennent des ressources matérielles et logicielles pour afficher une image et exécuter au moins une application, tels que par exemple un lecteur multimédia portable (PMP), un téléphone évolué (Smart Phone ou Feature phone en langue Anglaise), un assistant personnel numérique (PDA), un ordinateur portable...

### Problème :

Permettre à un appareil électronique portable de recevoir et/ou d'émettre des signaux radiofréquences à l'aide de moyens autonomes et compacts utilisables en mobilité.

### Solutions à l'état de l'art :

Le document EP 0 833 455 décrit un module externe d'antenne interchangeable pour un téléphone portable.

Le document GB 2 309 830 décrit une paire d'antennes radio portable.
On connait des accessoires péri-informatiques sous forme de « stick » USB pour permettre la réception de la télévision sur un ordinateur portable.
On connait les techniques de diversité d'antennes qui permettent d'améliorer la réception des signaux hertziens dans le cadre d'une transmission numérique sans fil. Les accessoires prévus pour la réception de la télévision numérique à l'état de l'art sont équipés d'un connecteur permettant le raccordement de l'accessoire à une source de signal externe. Il peut s'agir d'une connexion à installation d'antenne collective ou encore à une ou deux antennes individuelles déportées.
De manière générale, le déport des antennes offre de nombreux avantages tels que la simplification de la conception mécanique de l'accessoire et une plus grande universalité de la géométrie de l'accessoire vis-à-vis de celle de l'appareil auquel il est connecté. En outre, la désolidarisation des antennes de l'appareil électronique est favorable à la réception en ce que le positionnement libre des antennes permet de trouver plus facilement une position où le signal est le mieux capté. L'éloignement des antennes de l'appareil électronique portable et/ou du dispositif accessoire selon l'invention est également favorable en ce que les sous-ensembles électroniques sont généralement des sources de bruit. Cela étant, une telle installation n'est pas appropriée pour une utilisation en mobilité.

### Solution selon l'invention:

Les solutions à l'état de l'art n'apportent qu'une réponse partielle et insatisfaisante au problème de la réception et/ou de l'émission des signaux radiofréquences à l'aide de moyens autonomes et compacts utilisables en mobilité.
Selon un premier aspect de l'invention, il est proposé un dispositif selon la revendication 1.
Le dispositif selon l'invention permet à un appareil électronique portable de recevoir et /ou d'émettre des signaux radiofréquences. Le dispositif comprend au moins un sous-ensemble électronique, des moyens pour connecter l'au moins un sous-ensemble électronique du dispositif à l'appareil électronique, au moins deux antennes exploitées en diversité, inamovibles et rendues solidaires du dispositif par la mise en oeuvre de moyens conservant les positions relatives des dites antennes et du dispositif en l'absence de l'application de forces extérieures entre ces éléments. Ce dispositif peut être un accessoire dédié à un type ou à un modèle d'appareil électronique portable ou encore il peut s'agir d'un accessoire universel pouvant être utilisé en périphérie d'appareils électroniques divers.
On entend par au moins un sous ensemble électronique, un ou plusieurs blocs fonctionnels pouvant être mis en oeuvre sous la forme d'un ou de plusieurs circuits imprimés. Il s'agit par exemple d'assurer dans un ordre pouvant être différent, tout ou partie des fonctions de la liste non limitative suivante : amplification du signal provenant des antennes, combinaison des signaux, démodulation, de gestion de la diversité, décodage, de gestion de l'interface avec l'appareil portable.

On entend par, au moins deux antennes exploitées en diversité, toute mise en oeuvre d'au moins une technique de diversité visant à accroitre les performances d'un système de transmission numérique sans fil.

L'accroissement de performance qu'apporte la diversité d'antenne est particulièrement avantageux par exemple pour recevoir la télévision et/ou la radio numérique en mobilité dans de bonnes conditions. Ceci en particulier si la diversité d'antenne est complétée par un canal de réception dédié par antenne avec des traitements appropriés des signaux. Lorsqu'il s'agit d'apporter à l'appareil électronique portable une connectivité à des réseaux au moyen du dispositif selon l'invention, la diversité d'antenne peut également être exploitée aussi en émission, par exemple dans le cadre de solutions de type MIMO telles que mises en oeuvre dans le standard 802.11n de l'IEEE. La diversité d'antenne peut impliquer un nombre illimité d'antennes, seules des contraintes économiques, d'encombrement et/ou d'esthétique poussent à limiter ce nombre, le plus souvent à deux voire trois antennes. La mise en oeuvre de l'invention peut ne porter que sur la diversité d'emplacement d'antennes identiques mais il peut s'agir également de diversité de polarisation, de diversité de type d'antenne et plus généralement de la mise en oeuvre de toute solution permettant d'augmenter la probabilité qu'au moins une antenne se trouve à un instant donné dans des conditions de fonctionnement satisfaisantes. On reste cependant dans le cadre de l'invention en mettant en oeuvre des techniques dites de micro diversité, c'est-à-dire lorsque la distance entre les antennes est de l'ordre de la longueur d'onde utilisée.

Dans certains modes de mise en oeuvre de l'invention, il est prévu que le dispositif comprenne en outre au moins une liaison mécanique rigide amovible pour fixer le dispositif à l'appareil électronique portable.
L'au moins une liaison mécanique rigide amovible peut avantageusement inclure des contacts pour connecter l'au moins un sous-ensemble électronique du dispositif à l'appareil électronique portable auquel il est fixé. Il peut s'agir par exemple d'un connecteur spécifique ou encore d'un connecteur standard suffisamment robuste par exemple un connecteur USB de type A.
Il est prévu que la connexion entre le dispositif et l'appareil puisse se faire par une liaison mécanique rigide amovible incluant des contacts que complète au moins une autre liaison mécanique rigide amovible sans contact pour renforcer la robustesse mécanique de l'assemblage.
Il est également prévu que la connexion entre le dispositif et l'appareil puisse utiliser des moyens filaires, tels qu'au moins un câble équipé d'au moins un connecteur, ou encore par des moyens sans fil, par exemple reposant sur l'utilisation des standards Bluetooth, WUSB ou Wifi ad' hoc.

On entend par, au moins deux antennes inamovibles et rendues solidaires du dispositif par la mise en oeuvre de moyens conservant les positions relatives des dites antennes et du dispositif en l'absence de l'application de forces extérieures entre ces éléments, le fait que le dispositif selon l'invention mette en oeuvre des solutions de fixation non démontables des antennes sur le corps du dispositif. Dans le cas où au moins un degré de liberté est mis en oeuvre alors il est prévu des forces de friction pour conserver les positions relatives des éléments les uns par rapport aux autres tant qu'aucune autre force d'intensité supérieure n'est appliquée. Le but est que toute modification du positionnement d'un élément du système relativement aux autres, lorsqu'elle est possible, est conservée tant qu'aucune autre action ne la remet en cause. Ce but peut être atteint par exemple en liant les éléments du système selon l'invention par des moyens rigides, semi-rigides ou flexibles pour conserver les positions relatives à partir d'une position donnée. Des degrés de libertés peuvent être avantageusement introduits dans les assemblages pour à la fois faciliter le rangement de l'accessoire et permettre une optimisation des réglages d'orientation.
En outre, l'utilisation d'éléments flexibles et/ou articulés rend moins fragile l'accessoire et/ou le système qu'il constitue avec l'appareil électronique auquel il est connecté. En effet, les systèmes constitués d'éléments déformables sont moins fragiles en ce qu'ils peuvent subir l'effet de forces externes sans dégâts irréversibles.

Le dispositif selon l'invention prévoit en outre qu'au moins une antenne inamovible du dispositif est agencée pour améliorer ses performances par la présence d'un plan de masse et/ou d'un élément conducteur raccordé à la masse à proximité. On entend par plan de masse toute surface conductrice pleine ou ajourée, raccordée ou non à un potentiel déterminé tel que la masse de l'électronique de réception et/ou d'émission associée. Un plan de masse selon l'invention peut, selon le contexte de mise en oeuvre, jouer par exemple le rôle de l'autre demi-dipôle dans le cas d'une antenne dite demi-dipôle (antenne « fouet »), de réflecteur (antenne « quad »), d'armature relativement à un diélectrique (antenne « patch »), de blindage vis-à-vis de rayonnements indésirables.

L'invention prévoit en outre que ledit plan de masse et/ou l'élément conducteur est déployable. Le déploiement du plan de masse et/ou l'élément conducteur peut être une conséquence de celui d'une antenne. Le déploiement du plan de masse et/ou l'élément conducteur peut aussi être traité en tout ou partie de manière séparée de celui de l'antenne sans sortir du cadre de l'invention.

Dans un premier mode de mise en oeuvre de l'invention, au moins une antenne inamovible du dispositif est du type filaire dipolaire ou mono polaire, par exemple un fouet fonctionnant en quart d'onde ou en demi-onde.

Dans un second mode de mise en oeuvre, au moins une antenne inamovible du dispositif est du type boucle magnétique.

Dans un troisième mode de mise en oeuvre, au moins une antenne inamovible du dispositif est du type planaire.

Pour chacun de ces trois modes de mise en oeuvre, l'au moins autre antenne pouvant être du même type ou d'un type différent.

On entend par antenne planaire une antenne constituée d'une pluralité d'éléments surfaciques individuels qui sont agencés dans l'air ou sur un diélectrique solide approprié dans un même plan pour former une antenne composite, par exemple une antenne dite « quad » ou encore une antenne dite « patch » en langue Anglaise. Ces antennes requièrent en outre respectivement un réflecteur métallique et un plan de masse.

Dans tous les types d'antennes cités, les éléments filaires ou surfaciques peuvent mettre en oeuvre des géométries simples ou des géométries complexes telles que les solutions dites à remplissage d'espace, sans sortir du cadre de l'invention. Les solutions dites à remplissage d'espace telles que celles reposant sur les mathématiques fractales proposées par la société Fractus SA, permettent d'obtenir, toutes choses égales par ailleurs, en particulier pour des longueurs d'ondes égales, des dimensions plus compactes qu'avec des géométries traditionnelles.

Dans un mode préféré de mise en oeuvre de l'invention, au moins une antenne inamovible du dispositif est déployable.
On entend par déployable toute solution permettant de différencier un état du système selon l'invention moins encombrant pour le transport ou le rangement d'un état plus encombrant en utilisation. Il peut s'agir par exemple de solutions à base d'éléments pliables et/ou télescopiques et/ou enroulables ou encore de toute combinaison de telles solutions. Le déploiement peut mettre en oeuvre tout type de mouvement relatif entre les éléments constitutifs de l'antenne et/ou de l'antenne dans son ensemble relativement au corps de l'accessoire selon l'invention. Il peut s'agir de mouvements de translation et/ou de rotation ou de toute combinaison de ces mouvements élémentaires.
Il est prévu que chaque antenne puisse faire appel à des solutions de déploiement différentes.
Dans cette variante préférée de l'invention, le dispositif comprend une pluralité d'antennes déployables pour le rendre plus compact en position de rangement, pour lui donner une capacité d'adaptation aux dimensions de l'appareil électronique portable auquel il peut être fixé pour former un ensemble monobloc et/ou lui donner une capacité d'orientation des antennes pour optimiser le fonctionnement dans une orientation donnée de l'appareil électronique portable.

L'invention prévoie qu'au moins une antenne parmi au moins deux puisse être fixe relativement au corps de l'accessoire selon l'invention. Plus les longueurs d'ondes utilisées sont courtes, moins il devient nécessaire de rendre les antennes déployables car leur encombrement est faible. Tout ou partie des antennes peuvent même être intégrées dans le corps du dispositif sans pour autant sortir du cadre de l'invention.

Il est connu que les performances des antennes fixes sont améliorées lorsque leur partie rayonnante est située à un endroit en relation avec un plan de masse ou un élément métallique, raccordé ou non à la masse selon les options techniques de mise en oeuvre. Les antennes déployables à l'état de l'art n'exploitent pas cette possibilité d'amélioration de leurs performances.
Il est prévu dans l'invention qu'au moins une antenne inamovible et déployable voit ses performances améliorées, par exemple son gain, par la présence d'un plan de masse et/ou d'un élément conducteur raccordé à la masse à proximité. Dans un mode préféré de mise en oeuvre, l'au moins une antenne inamovible et déployable comprend à la fois une partie rayonnante et une partie raccordée à la masse.

Avantageusement, la partie de l'au moins une antenne inamovible et déployable du dispositif, connecté au potentiel de la masse, est située entre la partie rayonnante de l'antenne et son point d'attache situé sur le corps du dispositif.

Il est en outre prévu que la partie connectée au potentiel de la masse de l'au moins une antenne inamovible et déployable du dispositif, comprend des éléments conducteurs pour d'une part alimenter la partie rayonnante de l'antenne et d'autre part pour blinder cette ligne d'alimentation.

Dans un mode de mise en oeuvre encore plus avantageux de l'invention, les conducteurs pour établir la continuité électrique entre l'antenne déployable et l'électronique de réception forment une liaison dont l'impédance est sensiblement adaptée lorsque l'antenne est complètement déployée. En effet il est difficile et coûteux de mettre en oeuvre une solution permettant d'établir une liaison déployable et continûment adaptée quel que soit l'ampleur du déploiement. En pratique les positions intermédiaires du déploiement ont peu d'intérêt et les performances sont généralement maximales au maximum du déploiement, lorsque les antennes sont les plus éloignées les unes des autres et des sources de bruit que sont les sous-ensembles électronique des appareils numériques.

Dans un premier mode de mise en oeuvre relativement à l'alimentation électrique des sous-ensembles électroniques, le dispositif selon l'invention est alimenté par l'appareil électronique portable auquel il est connecté.

Dans un second mode de mise en oeuvre, c'est le dispositif selon l'invention qui alimente appareil électronique portable auquel il est connecté. Cela peut se faire au moyen d'une source d'énergie contenue dans le dispositif et/ou au moyen d'une source d'énergie externe telle que par exemple un bloc d'alimentation secteur dans le cas d'une utilisation dans un bâtiment ou encore d'une alimentation équipée d'une prise se connectant en lieu et place de l'allume cigare dans le cas d'une utilisation dans un véhicule.

Il est prévu dans l'invention que le dispositif comprenne en outre une fonction de support. Il s'agit d'une fonction de support pour le dispositif seul et/ou pour l'appareil électronique lorsque le dispositif et l'appareil sont assemblés au moyen d'une liaison rigide. On entend par fonction support tout moyen pour poser et/ou fixer le ou les éléments concernés sur une surface, d'une manière stable et en relation avec leur utilisation et/ou leur rangement. Il peut s'agir par exemple d'un piètement fixe ou escamotable, d'une ventouse, d'une fixation magnétique, d'une fixation par serrage entre des mâchoires.
L'inclusion d'une fonction support dans le dispositif selon l'invention est particulièrement pertinente pour une utilisation en accessoire d'un appareil électronique portable fixé au-dessus du dispositif. En effet, dans ce cas d'assemblage, la surélévation par rapport au plan de pose rend inopérantes les solutions de support éventuellement intégrée dans l'appareil portable comme par exemple les béquilles dont la longueur est calculée pour un appareil posé directement sur un plan.

Suivant un autre aspect de l'invention, il est proposé un système pour recevoir et/ou émettre des signaux radiofréquences et les exploiter en mobilité comprenant :
- Un dispositif de réception tel que défini précédemment.
- Un appareil électronique portable auquel le dispositif est connecté.

Dans un premier cas d'application du système selon l'invention, il s'agit de rendre possible la réception de la télévision numérique au moyen d'un appareil électronique et d'un accessoire comprenant au moins deux antennes inamovibles. L'invention vise en outre à rendre encore plus compact le système constitué de l'appareil électronique portable et de l'accessoire de réception en ce que les antennes sont au moins en partie rétractables et ou pliables et qu'elles peuvent être déployées selon les besoins. On entend par déployées selon les besoins, déployées d'une manière qui prend en compte l'encombrement des boîtiers de l'appareil portable et de l'accessoire et/ou qui permet d'obtenir une réception satisfaisante dans des conditions de positionnement données. On entend par une utilisation en mobilité, la réception de la télévision numérique pendant que l'ensemble du système de réception selon l'invention est mobile parce qu'il est tenu, porté ou fixé par un moyen approprié à un utilisateur qui bouge. Il peut s'agir également de la fixation ou de la pose du système selon l'invention dans un ensemble mobile qui contient l'utilisateur tel qu'un moyen de transport terrestre, aérien ou maritime privé ou public. Il peut aussi s'agir d'une mobilité préalable à l'usage du système selon l'invention et de l'utilisateur avant une utilisation effective statique du système. Cette mobilité préalable à l'usage peut avoir lieu par exemple au sein d'un local professionnel ou d'habitation.
On entend par réception de la télévision numérique la réception de signaux de télévision numérique diffusés par des moyens d'infrastructure selon des standards tels que par exemple DVB-T, DVB-H, T-DMB, CDMB etc.
On entend aussi par réception de la télévision numérique, la réception de tous signaux transmis par des moyens sans fil compatibles avec le dispositif et transportant de la vidéo jusqu'au système selon l'invention. Il peut s'agir par exemple de recevoir un flux vidéo provenant d'un point d'accès à un réseau local ou à un réseau distant selon des standards tels que par exemple WiFi, WiMax, WUSB, Bluetooth. Il peut également s'agir d'un flux provenant directement d'un autre appareil dans le cadre d'une liaison point à point ou point-multipoint. La plupart de ces standards ou de leurs variantes, par exemple 802.11n, pouvant tirer partie de la diversité d'antennes caractéristique de l'accessoire selon l'invention pour améliorer les performances de la liaison.
La source de signaux peut par exemple être un lecteur-enregistreur vidéo numérique, un récepteur/décodeur dit « set top box » ou encore un appareil embarqué dans un moyen de transport, par exemple dans le coffre à bagage d'une voiture ou dans un compartiment technique d'un moyen de transport en commun pour stocker des contenus et/ou pour recevoir des flux issus d'une liaison primaire tel qu'un réseau de diffusion numérique terrestre ou satellitaire.
Le signal reçu et exploité par l'accessoire selon l'invention peut être associé à un canal unique ou à une pluralité de canaux répartis en paquets ou multiplexés dans le temps ou dans l'espace des fréquences sans sortir du cadre de l'invention.
Bien entendu, on reste dans le cadre de l'invention en ne traitant uniquement qu'un flux numérique audio dans le cadre d'une application de l'invention restreinte à la seule réception et/ou émission de son.

Dans un second cas d'application du système selon l'invention, il s'agit de rendre possible la réception d'informations de géo localisation au moyen d'un appareil électronique et d'un accessoire comprenant au moins deux antennes inamovibles. L'application du système selon l'invention dans ce contexte permet d'atteindre une qualité de service supérieure à celles qu'offrent les solutions à l'état de l'art. L'augmentation de la qualité de service se concrétise par une disponibilité supérieure du service dans des contextes où les solutions à l'état de l'art ne sont plus fonctionnelles et/ou par une augmentation de la précision des informations fournies.
Le système selon l'invention convient à une utilisation piétonne et/ou embarquée dans un véhicule.

Dans un troisième cas d'application du système selon l'invention, il s'agit de rendre possible la connexion d'un appareil électronique portable à un réseau local et/ou d'infrastructure au moyen d'un appareil électronique et d'un accessoire comprenant au moins deux antennes inamovibles.

D'autres avantages et caractéristiques de l'invention apparaîtront à l'examen de la description détaillée d'un mode de mise en oeuvre nullement limitatif, et des dessins annexés sur lesquels :
- Les figures 1, 2 et 3 illustrent une première variante de l'invention;
- les figures 4, 5, 6 et 7 illustrent une seconde variante de l'invention;
- les figures 8, 9, 10 et 11 illustrent différentes variantes de l'invention en fonction des types d'appareils électroniques portables utilisés ;
- les figures 12, 13, 14 et 15 illustrent une troisième variante de l'invention pour réaliser un accessoire universel particulièrement bien adapté aux contraintes d'un ordinateur portable;
- les figures 16, 17, 18 et 19 illustrent une quatrième variante de l'invention;
- les figures 20 et 21 illustrent des modes de réalisation de supports d'un brin rayonnant d'antenne selon l'invention pour former une liaison coaxiale rigide ayant au moins un degré de liberté;
- la figure 22 illustre un système selon l'invention mettant en oeuvre une diversité de type d'antenne ;
- la figure 23 illustre un système selon l'invention mettant en oeuvre un dispositif désolidarisé mécaniquement de l'appareil, la connexion entre les deux utilisant un câble ;
- la figure 24 illustre un système selon l'invention où ledit dispositif assure en outre le rôle de support de l'appareil dans un véhicule ;
- la figure 25 illustre un système selon l'invention en utilisation piétonne ;
- la figure 26 illustre un système selon l'invention ayant des performances augmentées par la présence d'un plan de masse déployable ;
- la figure 27 illustre un système selon l'invention dans lequel les supports d'antennes font en outre fonction de support du système.

### Description détaillée des figures

- La **figure 1** illustre une première variante simple et compacte de l'invention. Le dispositif selon l'invention est agencé pour se connecter mécaniquement et électriquement à un appareil électronique portable. Des liaisons à un ou plusieurs degrés de liberté 3, 6 permettent de déployer les antennes télescopiques 2 de chaque côté de l'appareil électronique portable. On reste dans le cadre de l'invention s'il n'y a qu'un seul brin 4 rétractable dans le boîtier du dispositif sachant qu'un nombre supérieur de tubes télescopiques 5 peut être nécessaire pour atteindre une longueur d'antenne déployée optimale relativement aux longueurs d'ondes utilisées. Des forces de friction sont mises en oeuvre dans toutes les liaisons mécaniques 3, 6 pour conserver les positions relatives des éléments entre eux, par exemple pour conserver une position des antennes qui donne de bons résultats.
- La **figure 2** illustre la variante de mise en oeuvre précédente de l'invention en position repliée. Les deux antennes télescopiques 2 sont entièrement rétractées dans le boitier du dispositif 1 selon l'invention permettant ainsi la réalisation d'un accessoire particulièrement compact pour le rangement et le transport.
- La **figure 3** illustre la variante de mise en oeuvre précédente de l'invention en position opérationnelle avec les antennes 2 déployées. Le dispositif 2 et l'appareil 7 forment un système monobloc fonctionnel et esthétique pouvant être posé et tenu en main(s) sans qu'aucun câble ne gêne l'utilisateur.
- La **figure 4** illustre une autre variante de mise en oeuvre de l'invention. Elle diffère de la précédente en ce que les brins actifs 4 des antennes 2 sont agencés pour être éloignés davantage les uns des autres et collectivement de l'appareil électronique portable. Ceci permettant respectivement, à la fois d'améliorer le gain apporté par la mise en oeuvre de la diversité, et d'améliorer le rapport signal sur bruit par éloignement des antennes de la source de bruit que constitue l'appareil. Avantageusement, les antennes comprennent un fourreau horizontal 8 dont la partie externe est à la masse et qui joue le rôle de conducteur coaxial pour alimenter le brin rayonnant. La réalisation électrique et mécanique est simplifiée en ce que les lignes d'alimentations ainsi constituées sont sensiblement adaptées en position complètement déployées des fourreaux. Cette position étant celle qui maximise les performances du système en fonctionnement.
- La **figure 5** illustre la variante de mise en oeuvre précédente de l'invention en position repliée.
- La **figure 6** illustre un système formé par un dispositif 1 selon la variante de mise en oeuvre de la figure 4 fixé à un appareil électronique portable 7 en vue de face.
- La **figure 7** illustre le système de la figure 6 en vue de côté. On distingue la languette 9 dépliée faisant fonction de pied qui maintient l'ensemble du système en position stable et avantageusement inclinée d'un angle approprié pour que l'axe de vision de l'utilisateur 10 soit sensiblement perpendiculaire à la surface de l'écran.
- La **figure 8** illustre une variante de mise en oeuvre de l'invention qui permet l'adaptation du dispositif 1 à un appareil électronique portable 7 du type téléphone, ayant une orientation en utilisation où la plus grande longueur du boîtier et/ou de l'écran se trouve à la verticale.
- La **figure 9** illustre une variante de mise en oeuvre de l'invention qui permet l'adaptation du dispositif 1 à un appareil électronique portable 7 du type baladeur ayant une orientation en utilisation où la plus grande longueur du boîtier et/ou de l'écran se trouve à la verticale.
- La **figure 10** illustre une variante de mise en oeuvre de l'invention qui permet l'adaptation du dispositif 1 à un appareil électronique portable 7 du type console de jeux ayant une orientation en utilisation où la plus grande longueur du boîtier et/ou de l'écran se trouve à l'horizontale. Le dispositif peut être connecté à l'appareil portable par l'un quelconque de ses côtés sans sortir du cadre de l'invention. Lorsqu'un ou plusieurs connecteurs sont utilisés simultanément pour assurer la fixation mécanique et la connexion électrique amovibles entre le dispositif et l'appareil, c'est la position du ou des connecteurs qui détermine le positionnement relatif du dispositif selon l'invention par rapport à l'appareil.
- La **figure 11** illustre une variante de mise en oeuvre de l'invention qui permet l'adaptation du dispositif 1 à un appareil électronique portable 7 ayant une orientation en utilisation où la plus grande longueur du boîtier et/ou de l'écran se trouve à l'horizontale. Avantageusement, dans cette variante, chaque antenne 2 est déployable par mise en oeuvre de solutions différentes, par exemple un simple fouet télescopique déployable verticalement et un autre fouet permettant une orientation verticale ou horizontale. Un boîtier comprenant des surfaces métalliques faisant fonction de plan de masse sera avantageusement retenu.
- La **figure 12** illustre par une vue de dessus et par deux vues de côté, une variante de mise en oeuvre du dispositif 1 selon l'invention sous la forme d'un stick USB en position repliée pour le rangement. Cette variante est particulièrement bien adaptée pour former un système avec un ordinateur portable. L'utilisation d'un connecteur 10 tel que par exemple l'USB « forme A » permet d'établir simultanément une électrique et une liaison mécanique rigide et robuste entre le dispositif et l'appareil électronique portable. Le dispositif peut également être déporté au moyen d'un câble standard mâle/femelle adapté à la connectique, pour si nécessaire, rechercher une meilleure position de fonctionnement.
- La **figure 13** illustre la variante de la figure 12 après un premier mouvement de rotation autour des axes de pivotement 3 des supports déployables 8 des antennes 2 par rapport au boîtier. Ce mouvement permet de déplier les antennes dans le plan horizontal.
- La **figure 14** illustre la variante de la figure 13 après un second mouvement de rotation qui permet de placer sensiblement à 90° la partie rayonnante 4 des antennes par rapport au support déployable 8 de l'antenne. Le dispositif 1 est ainsi dans sa position opérationnelle principale.
- La **figure 15** illustre la variante du système selon l'invention formé d'un ordinateur portable 7 et de la variante du dispositif 1 de la figure 14 avec antennes 2 intégralement déployées.
- La **figure 16** illustre une variante de mise en oeuvre du dispositif 1 selon l'invention sous la forme d'un ensemble compact en position repliée. Dans cet exemple non limitatif, le dispositif vue de dessus comprend deux antennes 2 articulées montées tête bêche dont la largeur de chacune est sensiblement de la demi largeur du boîtier du dispositif.
- La **figure 17** illustre la variante de la figure 16 en vue de face et de côté. Dans l'exemple représenté, un mécanisme comprenant des ressorts dans chaque articulation 11 des antennes ainsi qu'un mécanisme de verrouillage et de déverrouillage 12 en position repliée de chaque antenne permet un déploiement automatique des deux antennes lorsqu'on actionne le mécanisme de déverrouillage. Avantageusement, une pâte à haute viscosité est placée dans chaque articulation 11 pour freiner le déploiement automatique des antennes sous l'action des forces de rappel des ressorts.
- La **figure 18** illustre la variante de la figure 16 avec antennes déployées en vue de dessus.
- La **figure 19** illustre la variante de la figure 16 avec antennes déployées en vue de face. On retrouve en position opérationnelle les brins rayonnants 4 de chaque antenne ainsi qu'un support 8 avantageusement agencé pour faire fonction de plan de masse.
- La **figure 20** illustre un mode de réalisation d'une liaison coaxiale selon l'invention pour alimenter le brin rayonnant 4 d'une antenne déployable par l'intermédiaire d'un support 8 également déployable.
   Cette variante correspond par exemple au cas de la figure 16. Des bagues conductrices 13 et des bagues isolantes 14 concentriques permettent d'établir une continuité de potentiel à chaque articulation. Les parties externes du support 8 formant le blindage 16 de la liaison coaxiale ainsi constituée. Le conducteur 15 et les bagues conductrices 13 associées forment l'âme centrale de la liaison coaxiale.
- La **figure 21** illustre un autre mode de réalisation d'une liaison coaxiale selon l'invention pour alimenter le brin rayonnant 4 d'une antenne déployable par l'intermédiaire d'un support 8 également déployable. Elle diffère de la précédente en ce que un degré de liberté en rotation est possible par la mise en oeuvre d'une solution doublement télescopique. Un premier jeu de tubes télescopiques établit la continuité du circuit 15 entre la partie rayonnante de l'antenne 4 et l'électronique du dispositif. Un autre jeu de tubes télescopique qui entoure le premier sans que leurs parties métalliques n'entrent en contact forme le blindage 16 de la liaison coaxiale ainsi constituée. Les conducteurs internes 15 forment l'âme centrale de la liaison coaxiale télescopique.
- La **figure 22** illustre une variante de mise en oeuvre du dispositif 1 selon l'invention en diversité de type d'antenne. Il s'agit dans cet exemple de capter le même signal par deux antennes 2 non seulement placées à des positions différentes mais également fonctionnant selon les deux principes différents du fouet et de la boucle magnétique. La boucle est avantageusement placée dans un volet repliable 17 pour le rangement.
- La **figure 23** illustre une variante de mise en oeuvre du système selon l'invention où le dispositif 1 est connecté à l'appareil électronique portable au moyen d'un câble 19 équipé d'un connecteur 20. Le dispositif 1 comprend une ventouse 18 de fixation adaptée pour une fixation sur la vitre d'une fenêtre d'un bâtiment ou d'un véhicule. Avantageusement, le dispositif 1 pourra être alimenté par l'appareil portable 7 par l'intermédiaire de conducteurs compris dans le câble 19. En outre, il disposera d'une entrée pour une alimentation externe optionnelle ou nécessaire selon les choix de mise en oeuvre pour s'alimenter et possiblement alimenter aussi l'appareil portable par des conducteurs compris dans le câble 19.
- La **figure 24** illustre une variante de mise en oeuvre du système selon l'invention où le dispositif 1 prend la forme d'une potence de fixation d'un appareil électronique portable 7 sur un support tel qu'un pare-brise de voiture par une ventouse 18. L'appareil électronique portable est fixé mécaniquement au dispositif au moyen d'un support à mâchoires 21. La connexion électrique du dispositif et de l'appareil est réalisée au moyen d'un câble 19 équipé d'un connecteur 20. Le dispositif 1 est alimenté en énergie au moyen d'un câble dédié 22 ayant à son extrémité un connecteur adéquat tel qu'une prise compatible avec le format des allume-cigares.
   Avantageusement, le dispositif 1 alimente l'appareil portable 7 par des conducteurs compris dans le câble 19 pour que le système ainsi formé ait une autonomie illimitée.
   Dans le cas où le dispositif 1 selon l'invention n'est pas mis en oeuvre pour mieux recevoir des signaux de géolocalisation satellitaires notamment en bénéficiant du supplément de gain qu'apporte la diversité d'antenne, que l'invention est mise en oeuvre pour par exemple recevoir la télévision numérique dans un véhicule, alors il est avantageux d'ajouter aux fonctions du dispositif, un sous-ensemble de réception GPS et/ou GALILEO en ce que le coût marginal de cet ajout est faible par rapport à l'intérêt de la fonction. Ce sous-ensemble de réception additionnel optionnel peut lui-même mettre en oeuvre l'invention ou des solutions à l'état de l'art sans que globalement le système qui l'intègre sorte du cadre de l'invention.
- La **figure 25** illustre une utilisation en mobilité dite piétonne d'une variante de mise en oeuvre du système selon l'invention. Le dispositif 1 étant fixé par des moyens rigides sur l'appareil électronique portable 7 pour que l'utilisateur puisse continuer à utiliser l'appareil portable en mobilité.
- La **figure 26** illustre une variante de mise en oeuvre du système selon l'invention où le dispositif 1 fixé sous l'appareil portable 7 comprend un plan de masse déployable 21 pour accroitre les performances des antennes 2. Dans cet exemple non limitatif, une solution mécanique proche de celle utilisée pour la réalisation d'éventails ou de diaphragmes en optique est employée pour créer une surface métallique continue au moyen d'une pluralité de lamelles ou de secteurs articulés autour d'un axe conducteur 23 assurant l'équipotentialité des éléments individuels et leur éventuelle mise à la masse électrique du dispositif. La surface des plans de masse déployés peut avantageusement excéder les limites des supports d'antennes.
- La **figure 27** illustre une variante de mise en oeuvre du système selon l'invention où les antennes 2, déployables font en outre fonction de support 9 pour maintenir l'ensemble du système dans une position appropriée à son utilisation. Avantageusement, pour que l'écran de l'appareil 7 soit sensiblement perpendiculaire à l'axe de vision de l'utilisateur 10. Dans le cas où dispositif 1 selon l'invention est connecté à l'appareil électronique portable par un câble, la fonction support intégrée reste avantageuse pour maintenir le dispositif dans une position plus stable que ne le permettrait une pose sur sa face de dessous, de faible surface compte tenu de la compacité recherché pour un tel accessoire.

Bien entendu, l'invention n'est pas limitée aux exemples qui viennent d'être décrits, de nombreux aménagements peuvent y être apportés, d'autres choix de combinaisons de caractéristiques et/ou de mise en oeuvre peuvent être faits sans sortir du cadre de l'invention. En outre, les exemples de solutions ou de standards techniques cités sont ceux qui sont en vigueur au moment du dépôt de la demande brevet. Ils sont susceptibles de disparaitre ou d'être rapidement remplacés par d'autres sans pour autant rendre obsolète l'invention proprement dite.

## Revendications

1. Dispositif accessoire (1) pour permettre à un appareil électronique portable (7) de recevoir et /ou d'émettre des signaux radiofréquences et notamment de recevoir la télévision numérique et/ou la radio numérique en mobilité, ledit dispositif accessoire étant **caractérisé en ce qu'**il comprend :
- au moins deux antennes exploitées en diversité, inamovibles et rendues solidaires du dispositif, au moins une des antennes inamovibles du dispositif étant déployable en rotation,
- des moyens (3, 6) conservant par force de frictions les positions relatives des dites antennes en l'absence de l'application de forces extérieures d'intensité supérieur
- au moins un sous-ensemble électronique permettant d'assurer dans un ordre pouvant être différent, tout ou partie des fonctions de la liste non limitative suivante : amplification du signal provenant des antennes, combinaison des signaux, démodulation, gestion de la diversité, décodage, gestion de l'interface avec l'appareil portable, et
- des moyens pour connecter l'au moins un sous-ensemble électronique du dispositif à l'appareil électronique portable.

2. Dispositif selon la revendication 1, **caractérisé en ce que** les moyens de connexion du dispositif à l'appareil électronique utilisent des moyens sans fil.

3. Dispositif selon la revendication 1, **caractérisé en ce qu'**il comprend en outre au moins une liaison mécanique rigide amovible pour fixer le dispositif à l'appareil électronique portable.

4. Dispositif selon l'une quelconque des revendications précédentes, **caractérisé en ce qu'**au moins une antenne inamovible (2) du dispositif (1) est agencée pour améliorer ses performances par la présence d'un plan de masse et/ou d'un élément conducteur.

5. Dispositif selon la revendication 4, **caractérisé en ce que** ledit plan de masse et/ou l'élément conducteur est déployable.

6. Dispositif selon l'une quelconque des revendications précédentes, **caractérisé en ce qu'**au moins une antenne inamovible (2) du dispositif (1) est du type filaire.

7. Dispositif selon l'une quelconque des revendications précédentes, **caractérisé en ce qu'**au moins une antenne inamovible (2) du dispositif (1) est du type boucle magnétique.

8. Dispositif selon l'une quelconque des revendications précédentes, **caractérisé en ce qu'**au moins une antenne inamovibles du dispositif (1) est du type planaire.

9. Dispositif selon l'une quelconque des revendications précédentes, **caractérisé en ce que** l'au moins une antenne inamovible et déployable du dispositif comprend une partie réceptrice et/ou émettrice et une partie au potentiel de masse.

10. _Dispositif selon l'une quelconque des revendications précédentes, **caractérisé en ce que** les conducteurs pour établir la continuité électrique entre l'antenne déployable et l'électronique de réception et/ou d'émission forment une liaison dont l'impédance est sensiblement adaptée lorsque l'antenne est complètement déployée.

11. _Dispositif selon l'une quelconque des revendications précédentes, **caractérisé en ce que** l'au moins un sous-ensemble électronique du dispositif est alimenté par l'appareil électronique portable auquel il est connecté.

12. Dispositif selon l'une quelconque des revendications précédentes, **caractérisé en ce qu'**il alimente en outre l'appareil électronique portable (7) auquel il est connecté.

13. Dispositif selon l'une quelconque des revendications précédentes, **caractérisé en ce qu'**il comprend en outre une fonction de support.

14. Système pour recevoir et/ou émettre des signaux radiofréquences et les exploiter en mobilité comprenant :
- un dispositif pour permettre à un appareil électronique portable de recevoir et /ou d'émettre des signaux radiofréquences tel que défini dans l'une quelconque des revendications précédentes.
- un appareil électronique portable auquel ledit dispositif est connecté.

15. Application du système selon la revendication 14 pour recevoir et/ou émettre des signaux radiofréquences et les exploiter en mobilité, pour recevoir et restituer la télévision numérique.

16. Application du système selon la revendication 14 pour recevoir et/ou émettre des signaux radiofréquences et les exploiter en mobilité, pour recevoir et restituer un flux vidéo ou audio numérique.

17. Application du dispositif tel que défini dans les revendications 1 à 13, pour recevoir des signaux, émis par au moins un satellite, sur un appareil électronique portable.

18. Application du dispositif tel que défini dans les revendications 1 à 13 pour connecter un appareil électronique portable à un réseau.

## Claims

1. An accessory device (1) for enabling a portable electronic appliance (7) to receive and/or transmit radio signals and in particular to receive digital radio and/or digital TV while mobile, the accessory device being **characterized in that** it comprises:
- at least two non-removable antennas used in diversity mode, that are secured to the device, at least one of the non-removable antennas of the device being deployable in rotation,
- means (3, 6) that conserve by friction forces the relative positions of said antennas in the absence of applied external forces of greater magnitude,
- at least one electronic subassembly, allowing to perform all or some of the functions in the following non-limiting list, possibly in a different order: amplifying the signal coming from the antennas, combining signals, demodulation, managing diversity, decoding, managing the interface with the portable appliance,
- means for connecting the at least one electronic subassembly of the device to the portable electronic appliance.

2. Device according to claim 1, **characterized in that** the means for connecting the device to the electronic appliance make use of wireless means.

3. Device according to claim 1, **characterized in that** it further comprises at least one separable rigid mechanical connection for fastening the device to the portable electronic appliance.

4. Device according to any one of the preceding claims, **characterized in that** at least one non-removable antenna (2) of the device (1) is arranged to improve its performance by the presence of a ground plane and/or a conductor element.

5. Device according claim 4, **characterized in that** said ground plane and/or conductor element is deployable.

6. Device according to any one of the preceding claims, **characterized in that** at least one non-removable antenna (2) of the device (1) is of the wire type.

7. Device according to any one of the preceding claims, **characterized in that** at least one non-removable antenna (2) of the device (1) is of the magnetic loop type.

8. Device according to any one of the preceding claims, **characterized in that** at least one non-removable antenna of the device (1) is of the plane type.

9. Device according to any one of the preceding claims , **characterized in that** the at least one non-removable and deployable antenna of the device comprises a transmitter and/or receiver portion and a portion at ground potential.

10. Device according to any one of the preceding claims , **characterized in that** the conductors for establishing electrical continuity between the deployable antenna and the reception and/or transmission electronics forms a connection of impedance that is substantially matched when the antenna is fully deployed.

11. Device according to any one of the preceding claims, **characterized in that** at least one electronic subassembly of the device is powered by the portable electronic appliance to which it is connected.

12. Device according to any one of the preceding claims, **characterized in that** it also powers the portable electronic appliance (7) to which it is connected.

13. Device according to any preceding claim, **characterized in that** it further includes a support function.

14. A system for receiving and/or transmitting radio signals and for making use of them while mobile, the system comprising:
· a device for enabling a portable electronic appliance to receive and/or transmit radio signals, the device being as defined in any one of the preceding claims; and
· a portable electronic appliance to which said device is connected.

15. An application of the system according to claim 14 for receiving and/or transmitting radio signals and for making use of them while mobile, for receiving and playing back digital TV.

16. An application of the system according to claim 14 for receiving and/or transmitting radio signals and for making use of them while mobile, for receiving and playing back a digital audio or video stream.

17. An application of the device as defined in any one of claims 1 to 13, for receiving signals, emitted by at least one satellite, on a portable electronic appliance.

18. An application of the device as defined in any one of claims 1 to 13, for connecting a portable electronic appliance to a network.

## Patentansprüche

1. Zusatzvorrichtung (1), mit der ein tragbares elektronisches Gerät (7) Funksignale empfangen und/oder aussenden kann und insbesondere Digitalfernsehen und/oder Digitalradio mobil empfangen kann, wobei die Zusatzvorrichtung **dadurch gekennzeichnet ist, dass** sie enthält:
- zumindest zwei im Diversity-Mode betriebene Antennen, die nicht lösbar und fest mit der Vorrichtung verbunden sind, wobei zumindest die eine von der Vorrichtung nicht lösbare Antenne drehend ausfahrbar ist,
- Mittel (3, 6), die unter Reibschluss die Relativstellungen der Antennen bei ausbleibender Einwirkung von äußeren Kräften höherer Intensität beibehalten,
- zumindest eine elektronische Baugruppe, mit der in unterschiedlicher Reihenfolge alle Funktionen bzw. ein Teil der nachfolgenden, nicht einschränkenden Liste gewährleistet werden kann: Verstärkung des von den Antennen stammenden Signals, Signalverknüpfung, Demodulation, Diversity-Steuerung, Dekodierung, Steuerung der Schnittstelle mit dem tragbaren Gerät, und
- Mittel zum Verbinden der zumindest einen elektronischen Baugruppe der Vorrichtung mit dem tragbaren elektronischen Gerät.

2. Vorrichtung nach Anspruch 1, **dadurch gekennzeichnet, dass** die Mittel zum Verbinden der Vorrichtung mit dem elektronischen Gerät drahtlose Mittel verwenden.

3. Vorrichtung nach Anspruch 1, **dadurch gekennzeichnet, dass** sie ferner zumindest eine lösbare, starre, mechanische Verbindung aufweist, um die Vorrichtung an das tragbare elektronische Gerät zu befestigen.

4. Vorrichtung nach einem der vorangehenden Ansprüche, **dadurch gekennzeichnet, dass** zumindest eine von der Vorrichtung (1) nicht lösbare Antenne (2) dazu vorgesehen ist, deren Leistung durch einen vorhandenen Massenplan und/oder durch ein vorhandenes leitfähiges Element zu verbessern.

5. Vorrichtung nach Anspruch 4, **dadurch gekennzeichnet, dass** der Massenplan und/oder das leitfähige Element ausfahrbar ist.

6. Vorrichtung nach einem der vorangehenden Ansprüche, **dadurch gekennzeichnet, dass** zumindest eine von der Vorrichtung (1) nicht lösbare Antenne (2) drahtgebunden ausgeführt ist.

7. Vorrichtung nach einem der vorangehenden Ansprüche, **dadurch gekennzeichnet, dass** zumindest eine von der Vorrichtung (1) nicht lösbare Antenne (2) als Magnetloop-Antenne ausgeführt ist.

8. Vorrichtung nach einem der vorangehenden Ansprüche, **dadurch gekennzeichnet, dass** zumindest eine von der Vorrichtung (1) nicht lösbare Antenne als Planarantenne ausgeführt ist.

9. Vorrichtung nach einem der vorangehenden Ansprüche, **dadurch gekennzeichnet, dass** die zumindest eine von der Vorrichtung nicht lösbare und aus dieser ausfahrbare Antenne ein Empfangs- und/oder Sendeteil und ein an das Massepotential angelegtes Teil aufweist.

10. Vorrichtung nach einem der vorangehenden Ansprüche, **dadurch gekennzeichnet, dass** die Leiter zum Herstellen des Stromflusses zwischen der ausfahrbaren Antenne und der Empfangs- und/oder Sendeelektronik eine Verbindung bilden, deren Impedanz dann im wesentlichen angepasst wird, wenn die Antenne vollständig ausgefahren ist.

11. Vorrichtung nach einem der vorangehenden Ansprüche, **dadurch gekennzeichnet, dass** die zumindest eine elektronische Baugruppe der Vorrichtung über das tragbare elektronische Gerät versorgt wird, an welches sie angeschlossen ist.

12. Vorrichtung nach einem der vorangehenden Ansprüche, **dadurch gekennzeichnet, dass** sie ferner das tragbare elektronische Gerät (7) versorgt, an das sie angeschlossen ist.

13. Vorrichtung nach einem der vorangehenden Ansprüche, **dadurch gekennzeichnet, dass** sie ferner eine Tragfunktion hat.

14. System zum Empfangen und/oder Aussenden von Funksignalen und zur mobilen Anwendung derselben, enthaltend:
- eine Vorrichtung, mit der ein tragbares elektronisches Gerät Funksignale empfangen und/oder aussenden kann, wie sie in einem der vorangehenden Ansprüche definiert ist,
- ein tragbares elektronisches Gerät, an welches die Vorrichtung angeschlossen ist.

15. Verwendung des Systems nach Anspruch 14 zum Empfangen und/oder Aussenden von Funksignalen und zur mobilen Anwendung derselben, um digitales Fernsehen zu empfangen und wiederzugeben.

16. Anwendung des Systems nach Anspruch 14 zum Empfangen und/oder Aussenden von Funksignalen und zur mobilen Anwendung derselben, um einen digitalen Video- bzw. Audiofluss zu empfangen und wiederzugeben.

17. Anwendung der Vorrichtung, wie sie in den Ansprüchen 1 bis 13 definiert ist, um von zumindest einen Satelliten ausgegebene Signale an einem tragbaren elektronischen Gerät zu empfangen.

18. Anwendung der Vorrichtung, wie sie in den Ansprüchen 1 bis 13 definiert ist, um ein tragbares elektronisches Gerät an ein Netzwerk anzuschließen.
